# FASCICULE DE BREVET EUROPEEN

(11) **EP 0 215 716 B1**
(45) Date de publication et mention de la délivrance du brevet: **22.11.1990**
(21) Numéro de dépôt: 86402003.7
(22) Date de dépôt: 12.09.1986
(51) Int. Cl.: H01R 13/621

(54) **Perfectionnements apportés aux connecteurs notamment aux connecteurs électriques, munis d'une bague d'accouplement et de verrouillage**
Verbinder, insbesondere für elektrische Verbinder mit Kupplungsverriegelungsring
Connectors, especially electric connectors with a coupling/locking ring

(30) Priorité: 12.09.1985 FR 8513552
(43) Date de publication de la demande: 25.03.1987
(73) Titulaire: SOURIAU ET CIE, 92103 Boulogne-Billancourt (FR)
(72) Inventeur: Danzel, Pierre, F-78250 Meulan (FR)
(74) Mandataire: Gorree, Jean-Michel

(56) Documents cités:
- FR-A- 2 015 890
- FR-A- 2 570 554
- US-A- 3 317 220

## Description

La présente invention concerne des perfectionnements apportés aux connecteurs notamment aux connecteurs électriques, munis d'une bague d'accouplement et de verrouillage, et plus particulièrement aux connecteurs électriques, constitués de deux éléments de connecteur accouplables mécaniquement l'un à l'autre pour établir des liaisons entre des organes respectifs contenus dans ces deux éléments de connecteur, les deux éléments de connecteur étant pourvus d'un boîtier et l'un de ces boîtiers supportant une bague d'accouplement mécanique et de verrouillage mécanique dudit accouplement apte à coopérer avec le boîtier de l'autre élément, ladite bague étant composée d'une bague intérieure agencée en vue de réaliser l'accouplement ou le désaccouplement mécanique avec l'autre élément et une bague extérieure agencée pour commander le verrouillage ou le déverrouillage mécanique de l'accouplement des deux éléments, les deux bagues étant solidaires l'une de l'autre en rotation et la bague extérieure pouvant coulisser axialement par rapport à la bague intérieure.

Il doit être précisé dès à présent que, bien que l'on se réfère ici spécifiquement à des connecteurs électriques -car c'est dans cette application que l'invention semble devoir présenter le plus grand intérêt-, il n'est pas exclu que l'invention puisse trouver application également dans d'autres types de connecteurs,tels que par exemple les connecteurs optiques (connecteurs électroop- tiques, connecteurs pour fibres optiques, etc.), qui peuvent utiliser des boîtiers analogues ou identiques à ceux des connecteurs électriques.

Dans les connecteurs du genre précité, la bague d'accouplement est habituellement libre lorsque les deux éléments de connecteur ne sont pas accouplés l'un à l'autre. Il est ainsi tout-à-fait possible que cette bague soit manipulée à vide; en particulier, il est possible de faire passer la bague dans la position qu'elle doit occuper pour verrouiller mécaniquement l'accouplement des deux éléments de connecteur. Dans cette position de verrouillage, des organes de verrouillage tels que des doigts, des billes ou analogues sont amenés en situation saillante et, si un accouplement entre deux éléments de connecteur est tenté alors que la bague se trouve dans ladite position de verrouillage, les deux éléments de connecteur risquent d'être détériorés.

L'invention a donc essentiellement pour but de remédier à cet inconvénient afin de sauvegarder l'intégrité du connecteur et, sans rien modifier aux diverses fonctions essentielles assurées classiquement par la bague d'accouplement et de verrouillage (accouplement mécanique des deux éléments de connecteur, verrouillage mécanique de cet accouplement, éventuellement confirmation mécanique de ce verrouillage), d'ajouter une sécurité supplémentaire assurant la retenue de la bague dans sa position de désaccouplement lorsque les deux éléments de connecteur ne sont pas accouplés lun à l'autre, cette sécurité devant pouvoir s'effacer de façon rapide et automatique lors de l'accouplement, bien entendu sans qu'il en résulte un coût et une complexité supplémentaires du connecteur.

A ces fins, un connecteur agencé conformément à l'invention se caractérise en ce que sont en outre prévus des moyens de blocage relâcha- bles associés à la susdite bague et agencés demanière à pouvoir occuper deux positions fonctionnelles, savoir une première position ou position de blocage dans laquelle les moyens de blocage solidarisent l'une à l'autre les bagues intérieure et extérieure et interdisent l'actionnement de la seule bague extérieure pour la faire passer dans la position correspondant au verrouillage mécanique tant que les éléments de connecteur ne sont pas accomplés mécaniquement l'un à l'autre, et une seconde position, ou position de libération, pour laquelle, sous l'action de moyens de commande qui sont inhibés tant que les deux éléments de connecteur ne sont pas accouplés l'un à l'autre, les moyens de blocage libèrent la bague extérieure et l'autorisent à passer dans sa position de verrouillage de l'accouplement des deux éléments de connecteur.

De préférence, les moyens de blocage comprennent un organe mobile déplaçable radialement appartenant à l'une des bagues intérieure ou extérieure et un logement, appartenant à l'une des bagues respectivement extérieure ou intérieure, avec lequel est apte à coopérer le susdit organe mobile.

Avantageusement, les moyens de commande des moyens de blocage sont constitués par une partie du boîtier de l'élément de connecteur qui, dans la position accouplée des deux éléments est engagée dans l'élément de connecteur et est apte à coopérer fonctionnellement avec une partie correspondante des moyens de blocage.

Lorsque les deux dernières dispositions ci- dessus énumérées sont réunies, il peut être souhaitable que l'organe mobile radialement comprenne un jonc annulaire élastiquement déformable entre une première position dans laquelle il est logé, dans une gorge annulaire creusée dans la bague intérieure en faisant saillie partiellement hors de celle-ci et en s'engageant partiellement dans une seconde gorge creusée dans la bague extérieure (position de blocage de la bague extérieure) et une position où il est totalement effacé dans la seconde gorge (position de libération de la bague extérieure) et les moyens de commande comprennent au moins une saillie radiale, associée audit jonc, engagée sur le passage de la partie susmentionnée du boîtier de l'élément de connecteur lorsque le jonc est dans sa première position (position de blocage).

De façon intéressante, la partie susmentionnée du boîtier de l'élément de connecteur est constituée par le bord ou une zone du bord antérieur dudit boîtier.

Avantageusement, dans ce cas, la saillie radiale associée au jonc est une bille retenue dans un logement délimité d'un côté par une cavité creusée dans le corps de la bague intérieure et de l'autre côté par une cavité creusée dans le jonc.

Lorsque le connecteur comporte en outre des moyens de confirmation du verrouillage de la bague d'accouplement dans sa position d'accouplement verrouillée, il peut être intéressant, pour simplifier la structure, le coût et le mode de manipulation du connecteur, de combiner lesdits moyens de confirmation du verrouillage et les moyens de retenue de la bague conformes à l'invention; dans ce but, on prévoit, dans le cas de la dernière disposition mentionnée plus haut, que le jonc comporte une seconde cavité voisine axialement de la première et séparée de celle-ci par une protubérance possédant deux rampes opposées.

L'invention sera mieux comprise à la lecture de la description détaillée qui suit d'un mode de réalisation préféré donné uniquement à titre illustratif sans aucun caractère limitatif; dans cette description on se réfère aux dessins annexés sur lesquels les figures 1 à 4 représentent, de façon schématique et partielle, un connecteur agencé conformément à l'invention vu, en demi-coupe diamétrale, respectivement dans quatre positions fonctionnelles différentes.

Sur les figures, seuls ont été représentés les boîtiers des deux éléments constitutifs du connecteur. Les organes renfermés par ces boîtiers (corps isolants et contacts électriques portés par ceux-ci dans le cas de connecteurs électriques; organes opto-électroniques ou fibres optiques dans le cas de connecteurs optiques, notamment) n'ont pas été représentés, pour alléger les dessins, car n'entrant pas dans le domaine de l'invention.

En se référant tout d'abord à la figure 1, le connecteur est constitué de deux éléments A et B accouplables mécaniquement l'un à l'autre pour assurer des liaisons entre des organes (non représentés) qu'ils renferment respectivement.

L'élément de connecteur A (à gauche sur les dessins) est ici supposé être un élément fixe agencé pour être monté sur un support. Son boîtier 1, de forme générale sensiblement tubulaire, est donc muni de moyens de fixation (collerette de butée 2, filetage 3, écrou de serrage 4) pour son maintien dans un orifice 5 d'un support 6.

A l'extrémité antérieure du boîtier 1 (c'est-à-dire l'extrémité tournée vers l'autre élément B et par laquelle s'effectue la coopération mécanique de l'élément A avec l'élément B), il est prévu sur la surface externe du boîtier 1, un filetage 7 ainsi qu'une gorge annulaire 8 (ou une pluralité de cavités réparties circonférentiellement) située en arrière du filetage 7. En outre, la surface externe du boîtier 1, au voisinage du bord antérieur, est chanfreinée pour constituer une rampe annulaire 9.

L'élément de connecteur B (à droite sur les dessins) est supposé être un élément mobile (dit "élément de connecteur sur table"), par exemple fixé à l'extrémité d'un câble. Son boîtier 10 est, lui aussi, de forme générale sensiblement tubulaire et son extrémité antérieure (tournée vers l'élément A) est agencée pour s'engager à l'intérieur du boîtier 1 de l'élément A. Autour du boîtier 10 est disposée, et retenue par des moyens habituels connus de l'homme de l'art une bague d'accouplement et de verrouillage 11, laquelle est elle-même constituée de deux bagues concentriques, une bague intérieure 12 et une bague extérieure 13.

La face interne de la bague intérieure 12 est munie d'un filetage 14 et est située à une distance radiale du boîtier 10 suffisante pour laisser le passage à la partie antérieure du boîtier 1 de l'élément A.

En avant du filetage 14 sont prévus des trous 15, répartis circonférentiellement, traversant de part en part l'épaisseur de la bague intérieure 12; leur bord intérieur (tourné vers l'axe de l'élément de connecteur B) délimite une ouverture de diamètre sensiblement plus réduit que celui du reste du trou. Chaque trou renferme une bille 16 dont le diamètre est sensiblement supérieur à la hauteur du trou 15.

Des trous 17, agencés de la même manière que les trous 15 et renfermant respectivement des billes 18, sont prévus dans la bague intérieure 12 en arrière du filetage 14. Dans la zone des trous 17, la bague intérieure 12 présente, sur sa surface externe, un évidement annulaire de diamètre réduit formant une gorge 19.

La bague extérieure 13 présente, sur sa face intérieure, un évidement annulaire de diamètre accru formant une gorge 20 située approximativement en regard de la gorge 19 de la bague intérieure 12.

Un jonc annulaire 21 est logé dans la gorge 19; ce jonc est élastiquement déformable radialement et son épaisseur est supérieure à la profondeur de la gorge 19 de telle sorte que, lorsque les deux gorges 19 et 20 sont en vis-à-vis, il enserre la gorge 19 en s'engageant en partie dans la gorge 20. Par contre, la gorge 20 a une profondeur suffisante pour abriter complètement le jonc 21 lorsque celui-ci est dilaté.

En outre, la face intérieure (c'est-à-dire tournée vers l'axe de l'élément B de connecteur) du jonc 21 comporte une protubérance annulaire 22 raccordée par deux rampes opposées aux portions de surfaces annulaires situées de part et d'autre, ce qui délimite deux cavités annulaires 23 et 24 dans l'une desquelles sont engagées les billes 18.

Dans une région située approximativement en regard des billes 16 de la bague intérieure 12, la bague extérieure 13 (en fait dans l'exemple représenté il s'agit d'un manchon intérieur solidarisé à la bague 13) présente une zone axiale 25 entourant étroitement (mais librement) la surface externe de la bague intérieure 12 et une zone axiale 26 de diamètre accru, raccordées par une zone conique 27 formant rampe.

Enfin, on notera que la bague intérieure 12 et la bague extérieure 13 sont solidaires l'une de l'autre en rotation (par exemple au moyen de cane- lures 28) mais qu'elles peuvent coulisser axialement l'une par rapport à l'autre sur une certaine distance délimitée par des butées axiales appropriées.

Le fonctionnement du connecteur qui vient d'être décrit est le suivant.

A la figure 1, les deux éléments de connecteur A et B sont présentés l'un en face de l'autre, mais ne sont pas encore accouplés. La bague d'accouplement 11 est dans son état d'attente d'accouplement, les deux bagues intérieure 12 et extérieure 13 en regard axialement l'une de l'autre: les zones 26 sont en regard des billes 16, autorisant celles-ci à s'effacer; le jonc 21 est resserré dans la gorge 19 de la bague intérieure 12 et est engagé partiellement dans la gorge 20 de la bague extérieure 13, solidarisant ainsi axialement les deux bagues 12 et 13 et empêchant la bague 13 d'être déplacée vers l'arrière (correspondant à la position de verrouillage d'accouplement de la bague 11 comme cela sera indiqué plus loin).

Dans cette même position du jonc 21, les billes 18 sont engagées dans la cavité 24 située vers l'arrière de l'élément de connecteur B, matérialisant ainsi la situation de la bague 11 dans sa position accouplement désaccouplement mécaniques.

A la figure 2, les deux éléments A et B sont représentés en cours d'accouplement mécanique. La partie antérieure du boîtier 1 de l'élément A entoure la partie antérieure du boîtier 10 de l'élément B et le rapprochement progressif des deux éléments A et B est obtenu grâce au vissage effectué par rotation de la bague 11 et coopération des filetages 7 et 14. Les billes 16 ont été écartées par la rampe annulaire 9. Les autres parties des éléments A et B restent dans le même état que précédemment.

A la figure 3, les deux éléments de connecteur A et B sont montrés en position complètement accouplée (mais non verrouillée), La partie antérieure du boîtier 1 de l'élément A est enfoncée au maximum sur le boîtier 10 de l'élément B et la rampe annulaire 9 a repoussé radialement vers l'extérieur les billes 18, ce qui a dilaté radialement le jonc 21. Celui-ci est maintenant complètement effacé dans la gorge 20 de la bague extérieure 13, ce qui a pour effet de libérer axialement la bague extérieure 13 de la bague intérieure 12.

Enfin, la figure 4 montre les deux éléments de connecteur A et B en position accouplée, avec verrouillage mécanique de l'accouplement et confirmation mécanique du verrouillage. La bague extérieure 13, libérée comme indiqué plus haut, est tirée axialement vers l'arrière de l'élément B.

Au cours de ce mouvement, les billes 16 repoussées par la rampe annulaire 27, sont bloquées par la zone annulaire 25 en position saillante dans laquelle elles sortent partiellement des trous 15 et s'engagent dans la gorge annulaire 8 du boîtier 1 et l'élément A. Tout déplacement axial de la bague intérieure 12 (par rotation de l'ensemble de la bague 11) est ainsi empêché et les deux éléments A et B sont verrouillés en position connectée.

Simultanément, au cours du déplacement de la bague extérieure 13, le jonc 21 a été entraîné par celleci et, après déformation élastique radiale du jonc au passage de la protubérance 22 sur les billes 18, c'est maintenant la plage annulaire 23 qui est en appui contre les billes 18. Ainsi retenue par le jonc 21, la bague extérieure 13 ne peut plus revenir intempestivement vers l'avant de l'élément B, tant qu'elle ne reçoit pas un effort axial approprié supérieur à l'effort de déformation élastique du jonc 21.

Le déverrouillage et le désaccouplement des éléments A et B s'effectuent par les opérations inverses aux précédentes.

Comme il va de soi et comme il résulte d'ailleurs déjà de ce qui précède, l'invention ne se limite nullement à ceux de ses modes d'application et de réalisation qui ont été plus spécialement envisagés; elle en embrasse, au contraire toutes les variantes couvertent par les revendications qui suivent.

## Revendications

1. Connecteur, notamment connecteur électrique, constitué de deux éléments de connecteur (A, B) accouplables mécaniquement l'un à l'autre pour établir des liaisons entre des organes respectifs contenus dans ces deux éléments de connecteur, les deux éléments de connecteur (A, B) étant pourvus d'un boîtier (1,10) et l'un (10) de ces boîtiers supportant une bague (11) d'accouplement mécanique et de verrouillage mécanique dudit accouplement apte à coopérer avec le boîtier (1) de l'autre élément (A), ladite bague (11) étant composée d'une bague intérieure (12) agencée en vue de réaliser l'accouplement ou le désaccouplement mécanique avec l'autre élément (A) et une bague extérieure (13) agencée pour commander le verrouillage ou le déverrouillage mécanique de l'accouplement des deux éléments, les deux bagues (12, 13) étant solidaires l'une de l'autre en rotation et la bague extérieure (13) pouvant coulisser axialement par rapport à la bague intérieure (12), caractérisé en ce que sont en outre prévus des moyens de blocage relâcha- bles (18, 21) associés à la susdite bague d'accouplement (11) et agencés de manière à pouvoir occuper deux positions fonctionnelles, savoir une première position ou position de blocage dans laquelle les moyens de blocage solidarisent axialement l'une a l'autre les bagues intérieure (12) et extérieure (13) et interdisent l'actionnement de la seule bague extérieure (13) pour la faire passer dans la position correspondant au verrouillage mécanique tant que les éléments de connecteur (A, B) ne sont pas accouplés mécaniquement l'un à l'autre, et une seconde position, ou position de libération pour laquelle, sous l'action de moyens de commande (9) qui sont portés par (autre élément connecteur (A) et qui sont inhibés tant que les deux éléments de connecteur ne sont pas accouplés l'un à l'autre, les moyens de blocage (18, 21) libèrent la bague extérieure (13) et l'autorisent à passer dans sa position de verrouillage de l'accouplement des deux éléments de connecteur (A, B).

2. Connecteur selon la revendication 1, caractérisé en ce que les moyens de blocage comprennent un organe mobile (21) déplaçable radialement appartenant à l'une des bagues intérieure (12) ou extérieure (13) et un logement (20), appartenant à l'une des bagues respectivement extérieure (13) ou intérieure (12), avec lequel est apte à coopérer le susdit organe mobile (21).

3. Connecteur selon la revendication 2, caractérisé en ce que les moyens de commande (9) des moyens de blocage (18, 21) sont constitués par une partie (9) du boîtier (1) de l'élément de connecteur (A) qui, dans la position accouplée des deux éléments (A, B) engagée dans l'élément de connecteur (B) et est apte à coopérer fonctionnellement avec une partie correspondante (18) des moyens de blocage.

4. Connecteur selon les revendications 2 et 3, caractérisé en ce que l'organe mobile radialement comprend un jonc annulaire (21) élastiquement déformable entre une première position dans laquelle il est logé, dans une gorge annulaire (19) creusée dans la bague intérieure (12) en faisant saillie partiellement hors de celle-ci et en s'engageant partiellement dans une seconde gorge (20) creusée dans la bague extérieure (13) (position de blocage de la bague extérieure (13)) et une position où il est totalement effacé dans la seconde gorge (20) (position de libération de la bague extérieure (13)) et en ce que les moyens de commande comprennent au moins une saillie radiale (18), associée audit jonc, engagée sur le passage de la partie susmentionnée (9) du boîtier de l'élément de connecteur (A) lorsque le jonc (21) est dans sa première position (position de blocage).

5. Connecteur selon la revendication 3 ou 4, caractérisé en ce que la partie (9) susmentionnée du boîtier (1) de l'élément de connecteur (A) est constituée par le bord ou une zone du bord antérieur (9) dudit boîtier (1).

6. Connecteur selon la revendication 4 ou 5, caractérisé en ce que la saillie radiale associée au jonc est une bille (18) retenue dans un logement délimité d'un côté par une cavité (17) creusée dans le corps de la bague intérieure (12) et de l'autre côté par une cavité (23, 24) creusée dans le jonc (21).

7. Connecteur selon la revendication 6, comportant en outre des moyens (18, 22, 23, 24) de confirmation du verrouillage de l'accouplement des deux éléments de connecteur (A, B), caractérisé en ce que le jonc (21) comporte une seconde cavité (24, 23) voisine axialement de la première (23, 24) et séparée de celle-ci par une protubérance (22) possédant deux rampes opposées.

## Patentansprüche

1. Verbinder, insbesondere elektrischer Verbinder, umfassend zwei mechanisch miteinander kuppelbare Verbindungselemente (A, B) zur Herstellung einer Verbindung zwischen den in den beiden Verbindungselementen jeweils enthaltenen Einrichtungen, wobei die beiden Verbindungselemente (A, B) jeweils mit einem Gehäuse (1,10) versehen sind, wobei weiter eines (10) dieser Gehäuse einen mechanischen Kupplungs- und Verriegelungsring (11) für die Verbindung zum Zusammenwirken mit dem Gehäuse (1) des anderen Elementes (A) aufweist, wobei weiter der Ring (11) durch einen zur Durchführung eines mechanischen Kuppelns oder eines mechanischen Entkuppelns mit dem anderen Element (A) dienenden Innenring (12) und einen zum Steuern der mechanischen Verriegelung oder Entriegelung der Verbindung der beiden Elemente vorgesehenen Außenring (13) gebildet ist, wobei weiter die beiden Ringe (12, 13) drehfest miteinander verbunden sind und wobei der Außenring (13) in axialer Richtung in bezug auf den Innenring (12) verschiebbar ist, dadurch gekennzeichnet, daß weiterhin eine lösbare Sperreinrichtung (18,21) vorgesehen ist, die mit dem Kupplungsring (11) verbunden und in der Weise angeordnet ist, daß der Kupplungsring (11) zwei Funktionsstellungen einnehmen kann, nämlich eine erste Stellung oder Sperrstellung, in welcher die Sperreinrichtung den Innenring (12) und den Außenring (13) axial miteinander zusammenfügt und die Betätigung des einzigen Außenrings (13) sperrt, um ihn in eine einer mechanischen Verriegelung entsprechenden Stellung gelangen zu lassen, während die Verbindungselemente (A, B) nicht mechanisch miteinander gekuppelt sind, und eine zweite Stellung oder Freigabestellung, in welcher unter der Wirkung einer Steuereinrichtung (9), die durch das andere Element (A) getragen wird und die außer Funktion ist, wenn die beiden Verbindungselemente nicht miteinander gekuppelt sind, die Sperreinrichtung (18, 21) den Außenring (13) freigibt und ihm erlaubt, seine Verriegelungsstellung für die Verbindung der beiden Verbindungselemente (A, B) einzunehmen.

2. Verbinder nach Anspruch 1, dadurch gekennzeichnet, daß die Sperreinrichtung ein radial verschiebbares, zu dem Innenring (12) oder Außenring (13) gehöriges Bewegungsorgan (21) und eine zu dem jeweiligen Außenring (13) oder Innenring (12) gehörige zum Zusammenwirken mit dem Bewegungsorgan (21) dienende Lagerausnehmung (20) umfaßt.

3. Verbinder nach Anspruch 2, dadurch gekennzeichnet, daß die Steuereinrichtung (9) der Sperreinrichtung (18, 21) durch einen Abschnitt (9) des Gehäuses (1) des Verbindungselementes (A) gebildet ist, welches in der gekuppelten Stellung der beiden Elemente (A, B) in das Verbindungselement (B) eingreift und zum funktionellen Zusammenwirken mit einem entsprechenden Abschnitt (18) der Sperreinrichtung vorgesehen ist.

4. Verbinder nach Anspruch 2 und 3, dadurch gekennzeichnet, daß das radial bewegbare Organ ein ringförmiges Rohrstück (21) umfaßt, welches zwischen einer ersten Stellung, in der es in einer in dem Innenring (12) vorgesehenen ringförmigen Vertiefung (19) untergebracht ist, wobei es teilweise aus der ringförmigen Vertiefung (19) hervortritt und teilweise in eine zweite, in dem Außenring (13) angeordnete Vertiefung (20) hineinragt (Sperrstellung des Außenrings (13)), und einer Stellung elastisch verformbar ist, wo es vollständig von der zweiten Vertiefung (20) aufgenommen ist (Freigabestellung des Außenrings (13)), und daß die Steuereinrichtung wenigstens einen mit dem Rohrstück zusammenwirkenden radialen Vorsprung (18) aufweist, der bei dem Passieren des oben erwähnten Gehäuseabschnitts (9) des Verbindungselements (A) betätigt wird, wenn das Rohrstück (21) sich in seiner ersten Stellung (Sperrstellung) befindet.

5. Verbinder nach Anspruch 3 oder 4, dadurch gekennzeichnet, daß der Gehäuseabschnitt (9) des Verbindungselementes (A) durch den Rand oder einen vorderen Randbereich (9) des Gehäuses (1) gebildet ist.

6. Verbinder nach Anspruch 4 oder 5, dadurch gekennzeichnet, daß der mit dem Rohrstück zusammenwirkende radiale Vorsprung eine Kugel (18) ist, die in einer Ausnehmung gehalten ist, welche einerseits durch eine aus dem Körper des Innenrings (12) ausgebohrte Vertiefung (17) und andererseits durch eine in dem Rohrstück (21) angeordnete Vertiefung (23, 24) begrenzt ist.

7. Verbinder nach Anspruch 6, umfassend weitere Bestätigungseinrichtungen (18,22,23,24) zur Verriegelung der Verbindung der beiden Verbindungselemente (A, B), dadurch gekennzeichnet, daß das Rohrstück (21) eine zweite Vertiefung (24, 23) umfaßt, die axial neben der ersten Vertiefung (23, 24) angeordnet ist und durch eine umlaufende Rippe (22) mit zwei gegenüberliegenden Rampen von dieser getrennt ist,

## Claims

1. A connector, inter alia an electric connector, comprising two connector elements (A, B) which can be coupled mechanically to one another to make a connection between the respective components in tha two connector elements, the two connector elements (A, B) having casings (1, 10), one casing (10) bearing a ring (11) for mechanical coupling and mechanical locking of the coupling and adapted to cooperate with the casing (1) of the other element (A), the ring (11) comprising an inner ring (12) adapted for mechanical coupling to or uncoupling from the other element (A) and an outer ring (13) adapted for mechanically locking or unlocking the coupling between the two elements, the two rings (12, 13) being secured to one another in rotation and the outer ring (13) being axially slidable with respect to the inner ring (12), characterised in that releasable locking means (18, 21) associated with the aforementioned coupling ring (11) are also provided and adapted to occupy two operating positions, i.e. a first position or locking position in which the locking means axially secure the inner ring (12) to the outer ring (13) and prevent the outer ring (13) from being actuated and moved into the position tor mechanical locking by itself before the connector elements (A, B) are mechanically coupled to one another, and a second position or release position in which, under the action of control means (19) carried by the other connector element (A) and disabled as long as the two connector elements are not coupled to one another, the locking means (18, 21) release the outer ring (13) and enable it to move into a position for locking the coupling between the two connector elements (A B).

2. A connector according to claim 1, characterised in that the locking means comprise a radially movable component (21) belonging to the inner ring (12) or the outer ring (13) and are formed with a recess (20) belonging to the corresponding outer ring (13) or inner ring (12) and adapted to co-operate with the moving component (21).

3. A connector according to claim 2, characterised in that the means (9) for controlling the locking means (18, 21) comprise a part (9) of the casing (1) of the connector element (A) which, when the two elements (A, B) are in the coupled position, engages in the connector element (B) and is adapted to co-operate with a corresponding part (18) of the locking means.

4. A connector according to claims 2 and 3, characterised in that the radially movable component comprises an annular keeper (21) resiliently deformable between a first position in which it is, received in an annular groove (19) in the inner ring (12) and partially projects therefrom and partially engages in a second groove (20) in the outer ring (13) (the position for locking the outer ring (13)), and a position where it is completely retracted into the second ring (20) (the position for releasing the outer ring (13)) and the control means comprise at least one radial projection (13) associated with the keeper and engaged in the path of the aforementioned part (9) of the casing of the connector element (A) when the keeper (21) is in its first position (the locking position).

5. A connector according to claim 3 or 4, characterised in that the aforementioned part (9) of the casing (1) of the connector element (A) comprises the edge or a zone of the front edge (9) of the casing (1).

6. A connector according to claim 4 or 5, characterised in that the radial projection associated with the keeper is a ball (18) held in a recess bounded on one side by a cavity (17) formed in the body of the inner ring (12) and on the other side by a cavity (23, 24) formed in the keeper (21).

7. A connector according to claim 6, also comprising means (18, 22, 23, 24) for strengthening the locking of the coupling between the two connector elements (A, B), characterised in that the keeper (21) has a second cavity (24, 23) axially adjacent the first (23, 24) and separated therefrom by a protuberance (22) having two opposite slopes.
